# FASCICULE DE BREVET EUROPEEN

(11) **EP 2 519 466 B1**
(45) Date de publication et mention de la délivrance du brevet: **09.07.2014**
(21) Numéro de dépôt: 10808934.3
(22) Date de dépôt: 28.12.2010
(51) Int. Cl.: B67C 3/00, B67C 3/22

(54) **TIREUSE ROTATIVE INTEGRANT UNE MESURE D'OXYGENE ET FAISANT PARTIE D'UNE LIGNE D'EMBOUTEILLAGE**
DREHMASCHINE ZUR FLASCHENABFÜLLUNG MIT SAUERSTOFFMESSGERÄT ALS TEIL EINER ABFÜLLLINIE
ROTARY BOTTLING MACHINE COMPRISING AN OXYGEN MEASURING DEVICE AND FORMING PART OF A BOTTLING LINE

(30) Priorité: 31.12.2009 FR 0959699
(43) Date de publication de la demande: 07.11.2012
(73) Titulaire: Etablissements Perrier, 07160 Le Cheylard (FR)
(72) Inventeur: PERRIER, Philippe, F-07160 Le Cheylard (FR); JABOULET, Laurent, F-07130 Saint Péray (FR)
(74) Mandataire: Thibault, Jean-Marc
(86) Numéro de dépôt international: PCT/FR2010/052925
(87) Numéro de publication internationale: WO 2011/080483

(56) Documents cités:
- EP-A1- 1 484 279
- WO-A1-94/26651
- WO-A1-2009/095054

## Description

La présente invention concerne le domaine technique de l'embouteillage en ligne de produits en général liquides tels que vins, bières, spiritueux ou eaux par exemple, à l'aide d'une machine appelée tireuse.

D'une manière classique, une ligne automatique d'embouteillage comporte différentes machines ou postes devant lesquels les bouteilles passent successivement pour être notamment nettoyées, remplies, fermées et subir différents contrôles de qualité. Une ligne d'embouteillage comporte notamment, une machine d'embouteillage ou tireuse comportant par exemple comme décrit par le document EP 1 484 279, selon le préambule de la revendication 1, une cuve de stockage d'un volume de produit à embouteiller reliée en entrée, à un circuit de fourniture en produit et en sortie, à une série de bacs de remplissage de bouteilles par le produit. Cette machine comporte également, un circuit de fourniture d'un produit neutre pour permettre de créer à l'intérieur de la cuve, un ciel de produit neutre au dessus du volume de produit.

Dans le domaine de l'embouteillage du vin, il apparaît important de gérer l'oxygène dissous dans le vin afin de contrôler la qualité du vin. Pour déterminer la concentration en oxygène présent à l'intérieur des bouteilles, il a été proposé d'utiliser un analyseur d'oxygène non invasif relié par une fibre optique à un détecteur à oxygène comportant une pastille réactive à l'oxygène. L'analyseur d'oxygène comporte une source de production d'une lumière acheminée par la fibre optique jusqu'à la pastille réactive à l'oxygène qui est placée à l'intérieur de la bouteille au contact du verre de la bouteille. La luminescence correspondante issue de la pastille est réacheminée, via la fibre optique, jusqu'à l'analyseur d'oxygène. La lumière émise est directement proportionnelle à la concentration d'oxygène présente autour de la pastille.

Cette technique permet de mesurer l'oxygène dissous dans le vin ainsi que l'oxygène gazeux contenu dans le volume situé entre le bouchon et le vin. Cette technique est non invasive et permet d'obtenir de manière précise le taux de concentration d'oxygène réellement présent à l'intérieur de la bouteille. Toutefois, cette technique présente l'inconvénient de ne pas pouvoir en pratique contrôler l'ensemble des bouteilles, ce qui ne permet pas de connaître au plus tôt l'évolution éventuelle du taux de concentration d'oxygène dans le lot de bouteilles embouteillées. Ainsi, dans le cas de la détection d'un taux de concentration d'oxygène trop élevé dans une bouteille de test, l'ensemble du lot de bouteilles embouteillées présentera un tel défaut.

L'objet de l'invention vise donc à remédier aux inconvénients de l'art antérieur en proposant une nouvelle technique adaptée pour déterminer avec précision le taux d'oxygène du produit juste avant son conditionnement.

L'objet de l'invention vise à proposer une nouvelle machine d'embouteillage ou tireuse intégrant la gestion de l'oxygène avant l'opération d'embouteillage proprement dite.

L'objet de l'invention concerne ainsi une tireuse rotative faisant partie d'une ligne d'embouteillage qui comporte au moins une cuve de stockage d'un volume de produit à embouteiller, reliée d'une part, en entrée, à un circuit de fourniture en produit et en sortie, à une série de becs de remplissage de bouteilles par ledit produit et d'autre part, à un circuit de fourniture d'un produit neutre pour permettre de créer à l'intérieur de la cuve, un ciel de produit neutre au-dessus du volume de produit. Selon l'invention, la tireuse comporte au moins un premier dispositif de mesure de l'oxygène comportant un analyseur d'oxygène relié par une fibre optique, à un premier détecteur à oxygène fixé sur la cuve en traversant la paroi de la cuve de façon étanche, le détecteur à oxygène comportant au moins une pastille réactive à l'oxygène s'étendant à l'intérieur de la cuve pour être en contact avec le produit à embouteiller ou le produit neutre.

L'objet de l'invention concerne également une tireuse comportant en combinaison l'une et/ou l'autre des caractéristiques suivantes :
- un premier et un deuxième dispositifs de mesure d'oxygène comportant respectivement un premier et un deuxième détecteurs à oxygène fixés sur la cuve en traversant la paroi de la cuve de façon étanche, les détecteurs à oxygène comportant chacun au moins une pastille réactive à l'oxygène et étant montés de manière superposée sur la cuve de sorte que la pastille d'un détecteur soit en contact avec le produit à embouteiller tandis que la pastille de l'autre détecteur soit en contact avec le produit neutre,
- un analyseur d'oxygène comportant une source de production d'une lumière acheminée jusqu'à la pastille réactive à l'oxygène, par la fibre optique qui réachemine jusqu'à l'analyseur d'oxygène, la luminescence issue de la pastille réactive de sorte que l'analyseur d'oxygène puisse déterminer le taux d'oxygène du produit ou du produit neutre contenu à l'intérieur de la cuve,
- une unité d'enregistrement et de visualisation des données fournies par l'analyseur d'oxygène,
- un capteur de température montée sur la cuve pour déterminer la température du produit et/ou du produit neutre à l'intérieur de la cuve, ce capteur de température étant relié à l'unité d'enregistrement et de visualisation.
- un capteur de pression montée sur la cuve pour déterminer la pression du produit neutre à l'intérieur de la cuve, ce capteur de pression étant relié à l'unité d'enregistrement et de visualisation,
- une unité d'enregistrement et de visualisation enregistrant et/ou affichant le taux d'oxygène du produit et/ou du produit neutre en fonction du temps,
- une unité d'enregistrement et de visualisation enregistrant et/ou affichant le taux d'oxygène du produit et/ou du produit neutre en fonction du temps, de la température mesurée et/ou de la pression mesurée,
- une l'unité d'enregistrement et de visualisation comportant un port de communication permettant le transfert des informations enregistrées,
- un analyseur d'une grandeur physique relié par une liaison, à un détecteur de grandeur physique, fixé sur la cuve en traversant la paroi pour mesurer la grandeur physique présente dans le produit ou le ciel gazeux contenu à l'intérieur de la cuve,
- un analyseur d'oxygène monté sur un joint tournant monté sur l'axe de rotation de la cuve.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue schématique en perspective d'un exemple de réalisation d'une tireuse rotative conforme l'invention.
La **Figure 2** est une vue en coupe schématique d'une tireuse rotative conforme à l'invention.
La **Figure 3** est une vue en coupe élévation montrant un détail caractéristique de la tireuse conforme à l'invention.
La **Figure 4** est une coupe élévation montrant un détail d'un exemple de réalisation d'une tireuse conforme à l'invention.

Tel que cela ressort plus précisément des **Fig. 1** et **2****,** l'objet de l'invention concerne une machine d'embouteillage ou tireuse **1** faisant partie d'une ligne d'embouteillage connue en soi et non représentée. La tireuse **1** se présente sous la forme d'un carrousel rotatif **2** tournant autour d'un axe vertical **3.** Le carrousel **2** présente un châssis porteur pour une cuve de stockage **4** d'un produit **5** à embouteiller. La cuve de stockage **4** constitue une enceinte fermée par des parois **6** pour présenter une forme générale cylindrique ou annulaire. En particulier, la cuve **4** comporte au moins une paroi verticale circulaire **6a** fermée par des parois transversales **6b.**

Cette cuve de stockage **4** est alimentée, en entrée, par un circuit **7** de fourniture du produit **5.** L'enceinte de la cuve **4** est donc partiellement remplie par un volume de produit **5** dont le niveau est contrôlé par tous moyens appropriés. Le volume de produit **5** à l'intérieur de la cuve évolue ainsi entre un niveau haut et un niveau bas. Par exemple, le produit **5** est du vin.

De manière classique, la cuve **4** est reliée également à un circuit **9** de fourniture d'un produit neutre **11** pour permettre de créer à l'intérieur de la cuve **4,** au-dessus du volume de produit **5,** un ciel **13** de produit neutre **11.** Par exemple, le produit neutre **11** est un gaz neutre tel que de l'azote permettant d'assurer l'inertage du vin.

La cuve de stockage **4** est également pourvue de becs de remplissage **15** de bouteilles **16** en produit **5.** De façon classique, les becs de remplissage **15** sont distribués sur toute la circonférence de la cuve de stockage **4.** Les bouteilles **16** vides sont prises en charge, du côté entrée de la tireuse, par un dispositif de transfert amenant successivement les bouteilles **16** aux becs de remplissage **15** défilant devant ledit dispositif de transfert. Au cours de la rotation du carrousel **2,** les bouteilles **16** sont remplies en produit 5 grâce aux becs de remplissage **15.** Au terme de l'opération de remplissage correspondant à un déplacement angulaire déterminé du carrousel **2,** les bouteilles remplies **16** sont prises en charge en sortie du carrousel, par un dispositif de transfert des bouteilles remplies vers un convoyeur de reprise.

La tireuse rotative **1** n'est pas décrite plus précisément dans la mesure où sa fabrication est bien connue de l'homme du métier. Ainsi seuls les éléments nécessaires à la compréhension de l'invention ont été décrits de manière générale.

Conformément à l'invention, la tireuse rotative **1** comporte au moins un premier dispositif **21** de mesure de l'oxygène comportant notamment un premier détecteur à oxygène **22** fixé sur la cuve **4** pour déterminer l'oxygène présent à l'intérieur de la cuve.

Selon une première variante de réalisation, le premier détecteur à oxygène **22** est monté sur la cuve **4** de manière à déterminer le taux d'oxygène dissous ou présent dans le volume de produit **5** contenu dans la cuve **4.** A cet effet, le détecteur à oxygène **22** est fixé sur la cuve **4** à un niveau inférieur par rapport au niveau bas du volume de produit **5.** Selon cette variante de réalisation, le détecteur à oxygène **22** détecte uniquement l'oxygène dissous à l'intérieur du produit **5** présent à l'intérieur de la cuve de stockage **4.**

Selon une autre variante de réalisation, le premier détecteur à oxygène **22** est placé sur la cuve pour détecter l'oxygène présent soit dans le volume de produit **5** contenu dans la cuve **4** soit dans le produit neutre **11** et en particulier dans le ciel gazeux **13.** Selon cette variante de réalisation, le premier détecteur à oxygène **22** est placé au niveau de la zone de marnage du volume de produit **5** à savoir la zone délimitée entre les niveaux bas et haut du volume de produit **5** à l'intérieur de la cuve **4.** En fonction du niveau du volume de produit **5** à l'intérieur de la cuve **4,** le premier détecteur à oxygène **22** détecte soit l'oxygène dissous dans le volume de produit **5** contenu dans la cuve **4,** soit l'oxygène gazeux présent dans le ciel **13** de la cuve **4.**

Selon une autre variante de réalisation apparaissant plus précisément aux **Fig. 1****,** **2** et **4****,** la tireuse rotative **1** comporte le premier dispositif de mesure de l'oxygène **21** dont le premier détecteur à oxygène **22** est fixé sur la cuve **4** pour détecter l'oxygène dissous dans le produit **5** contenu dans la cuve **4** et un deuxième dispositif de mesure de l'oxygène **25** comportant un deuxième **26** détecteur à oxygène fixé sur la cuve **4** pour mesurer l'oxygène gazeux présent dans le ciel **13** de la cuve **4.** Selon cette variante de réalisation, le premier détecteur à oxygène **22** est fixé sur la cuve **4** à un niveau inférieur au niveau bas du volume de produit **5** contenu à l'intérieur de la cuve **4** tandis que le deuxième détecteur à oxygène **26** est fixé sur la cuve **4** à un niveau supérieur au niveau haut du volume de produit **5** contenu à l'intérieur de la cuve **4** pour détecter, à coup sûr, l'oxygène gazeux présent dans le ciel **13.** Les détecteurs à oxygène **22,26** sont donc montés sur la cuve **4** selon des niveaux différents et de préférence de manière superposée.

Tel que cela ressort plus précisément des **Fig. 3** et **4****,** chaque détecteur à oxygène **22,26** comporte un corps **30** de fixation sur une paroi **6** de la cuve **4.** Chaque détecteur à oxygène **26** est monté, dans l'exemple illustré, pour traverser la paroi verticale **6a** de manière à déboucher à l'intérieur de la cuve **6.** Les détecteurs à oxygène **22,26** sont donc montés de manière étanche par tous moyens appropriés sur la paroi verticale **6a** de la cuve **4.**

Dans l'exemple de réalisation illustré, le corps de fixation **30** se présente sous la forme d'une bague filetée coopérant avec un trou taraudé traversant **6₁** aménagé dans la paroi verticale **6a** de la cuve **4.** Chaque bague de fixation **30** d'un détecteur à oxygène **22,26** délimite intérieurement un logement **31** pour le montage d'une pastille **32** réactive à l'oxygène. Par exemple, cette pastille réactive à l'oxygène **32** est portée par une pièce transparente ou hublot **33** permettant d'assurer le passage de la lumière comme cela sera décrit plus précisément dans la suite de la description.

Le logement **31** est débouchant pour s'ouvrir à l'intérieur de la cuve **4** en traversant un fond **34** de la bague **30.** Le fond **34** forme une surface d'appui pour la pastille **32** qui vient ainsi fermer le fond **34** de la bague **30.** La pastille **32** s'ouvre ainsi dans l'enceinte de la cuve **4** pour être en contact direct avec le ciel **13** ou avec le produit **5.**

Chaque détecteur à oxygène **22,26** comporte une contre bague **36** assurant le positionnement du hublot **33** et le support d'une fibre optique **38** positionnée à l'intérieur d'un logement **39** débouchant dans un fond **40** de la contre bague **36.** La contre bague **36** est montée à l'intérieur de la bague **30** de manière à plaquer le hublot **33** entre le fond **40** de la contre bague **36** et le fond **34** de la bague **30.** A cet effet, la contre bague **36** présente un filetage **36₁** coopérant avec un taraudage **30₁** aménagée sur une partie du logement **31** de la bague **30.** Des joints d'étanchéité **41** sont montés entre le fond **34** de la bague **30** et le hublot **33,** entre le hublot **33** et le fond **40** de la contre bague **36** et entre la bague **30** et la contre bague **36.**

Pour assurer la fixation entre la fibre optique **38** et la contre bague **36,** chaque détecteur à oxygène **22,26** comporte un système de serrage par exemple de type presse-étoupe **42.** Ce système de serrage **42** est fixé sur la contre bague **36** par exemple par filetage, en étant traversé par la fibre optique **38** dont l'extrémité distale s'étend à proximité du hublot **33.** L'extrémité distale de la fibre optique **38** est en appui contre le fond **40** de la contre bague **36,** avec le coeur de la fibre optique **38** qui débouche ou vise la pastille **32,** à travers le hublot **33.**

Il ressort de la description qui précède que chaque détecteur à oxygène **22,26** est monté de manière étanche sur la cuve **5** tout en permettant à la pastille réactive à l'oxygène **32** de s'étendre à l'intérieur de la cuve pour être en contact direct avec le produit **5** ou le produit neutre **11** du ciel gazeux **13.** Avantageusement, chaque détecteur à oxygène **22,26** est monté de manière amovible sur la cuve **4** pour permettre d'être remplacé temporairement par un bouchon fileté d'obturation, lors notamment des opérations de maintenance de la tireuse **1.**

Les dispositifs de mesure de l'oxygène **21,25** comportent également un ou plusieurs analyseurs d'oxygène **45** fixés sur un joint tournant **46** monté sur l'axe de rotation **3.** Par exemple, chaque dispositif de mesure de l'oxygène **21,25** comporte un analyseur à oxygène **45** relié à un détecteur à oxygène **22,26** par l'intermédiaire d'une fibre optique **38.**

Chaque analyseur d'oxygène **45** comporte une source de production d'une lumière qui est acheminée jusqu'à la pastille **32** réactive à l'oxygène, par la fibre optique **38,** et en traversant le hublot **33.** De même, chaque fibre optique **38** réachemine, jusqu'à son analyseur d'oxygène **45** associé, la luminescence issue de la pastille réactive **32** et traversant le hublot **33.** La lumière émise par la pastille **32** réactive à l'oxygène est directement proportionnelle à la concentration d'oxygène présente dans le milieu autour de la pastille réactive **32.** Chaque analyseur d'oxygène **45** détermine ainsi le taux d'oxygène du produit en contact avec la pastille **32** correspondante. Par exemple, le dispositif de mesure de l'oxygène **21,25** peut être un capteur chimique à fibre optique commercialisé par la société Presens Precision Sensing.

Chaque analyseur d'oxygène **45** est connecté par une liaison **50** à une unité d'enregistrement et de visualisation **53.** Cette unité d'enregistrement et de visualisation **53** enregistre dans une mémoire les données fournies par les analyseurs d'oxygène **45.** Cette unité d'enregistrement et de visualisation **53** comporte également un interface homme/machine tel qu'un écran **54** permettant de visualiser les données mesurées.

Cette unité d'enregistrement et de visualisation **53** enregistre et/ou affiche, en fonction du temps, le taux d'oxygène du produit **5** contenu dans la cuve **4** et/ou du produit neutre **11** contenu dans la cuve **4.**

Selon une caractéristique avantageuse de réalisation, au moins un capteur de température est monté sur la cuve **4** pour déterminer la température du produit **5** et/ou du produit neutre **11** à l'intérieur de la cuve. Ce capteur de température est relié à l'unité d'enregistrement et de visualisation **53** de sorte que l'unité d'enregistrement et de visualisation **53** enregistre et/ou affiche le taux d'oxygène du produit **5** contenu dans la cuve **4** et/ou du produit neutre **11** contenu dans la cuve **4** en fonction du temps et de la température mesurée.

Selon une autre caractéristique avantageuse de réalisation, au moins un capteur de pression est monté sur la **cuve 4** pour déterminer la pression du produit neutre **11** à l'intérieur de la cuve **4.** Ce capteur de pression est relié à l'unité d'enregistrement et de visualisation **53** de sorte que l'unité d'enregistrement et de visualisation **53** enregistre et/ou affiche le taux d'oxygène du produit neutre **11** contenu dans la cuve **4,** en fonction du temps, de la température relevée et/ou de la pression relevée.

Avantageusement, cette unité d'enregistrement et de visualisation **53** comporte un port de communication filaire ou sans fil permettant le transfert des informations enregistrées. Cette unité d'enregistrement et de visualisation **53** permet ainsi de fournir, pour un lot de bouteilles, des informations sur le taux d'oxygène en fonction du temps et de la température et/ou de la pression, constituant des informations associées aux bouteilles pour contrôler la qualité du produit embouteillé.

De plus, la mesure du taux d'oxygène à l'intérieur de la cuve **4** permet d'intervenir au plus tôt sur le processus d'embouteillage et d'arrêter éventuellement l'embouteillage lorsque le taux d'oxygène relevé est trop important. Cette technique permet également de détecter très vite les éventuelles fuites susceptibles d'intervenir sur les différents circuits par exemple de fourniture du produit **5** ou du produit neutre **11.**

Dans la description qui précède, l'objet de l'invention vise à contrôler l'oxygène présent à l'intérieur de la cuve **4** d'une tireuse **1.** Il est à noter qu'il peut être prévu d'équiper la cuve **4** de la tireuse **1** par un ou plusieurs analyseurs d'une grandeur physique présente à l'intérieur de la cuve **4,** telle que le taux de sulfites, le taux d'alcool ou le taux de gaz carbonique. Selon cet exemple, l'analyseur de la grandeur physique est relié par une liaison optique ou électrique, à un détecteur de la grandeur physique, fixé sur la cuve **4** comme décrit précédemment. Ainsi, le détecteur est fixé sur la cuve **4** en traversant la paroi de manière que la pastille sensible à la grandeur physique soit montée à l'intérieur de la cuve **4** pour être en contact avec la grandeur physique présente dans le volume de produit **5** ou le ciel gazeux **13.**

## Revendications

1. Tireuse rotative faisant partie d'une ligne d'embouteillage et comportant au moins une cuve de stockage **(4)** d'un volume de produit **(5)** à embouteiller, reliée d'une part, en entrée, à un circuit **(7)** de fourniture en produit **(5)** et en sortie, à une série de becs de remplissage **(15)** de bouteilles **(16)** par ledit produit et d'autre part, à un circuit **(9)** de fourniture d'un produit neutre **(11)** pour permettre de créer à l'intérieur de la cuve, un ciel **(13)** de produit neutre au-dessus du volume de produit **(5), caractérisée en ce qu'**elle comporte au moins un premier dispositif de mesure de l'oxygène **(21)** comportant un analyseur d'oxygène **(45)** relié par une fibre optique **(38)**, à un premier détecteur à oxygène **(22)** fixé sur la cuve **(4)** en traversant la paroi de la cuve de façon étanche, le détecteur à oxygène **(22)** comportant au moins une pastille réactive à l'oxygène **(32)** s'étendant à l'intérieur de la cuve pour être en contact avec le produit **(5)** à embouteiller ou le produit neutre **(11)**.

2. Tireuse rotative selon la revendication 1, **caractérisée en ce qu'**elle comporte un premier **(21)** et un deuxième **(25)** dispositifs de mesure de l'oxygène comportant respectivement un premier **(22)** et un deuxième **(26)** détecteurs à oxygène fixés sur la cuve **(4)** en traversant la paroi de la cuve de façon étanche, les détecteurs à oxygène **(22,26)** comportant chacun au moins une pastille réactive à l'oxygène **(32)** et étant montés sur la cuve de sorte que la pastille d'un détecteur soit en contact avec le produit **(5)** à embouteiller tandis que la pastille de l'autre détecteur soit en contact avec le produit neutre **(11).**

3. Tireuse rotative selon la revendication 1 ou 2, **caractérisée en ce que** l'analyseur d'oxygène **(45)** comporte une source de production d'une lumière acheminée jusqu'à la pastille réactive à l'oxygène **(32),** par la fibre optique **(38)** qui réachemine jusqu'à l'analyseur d'oxygène **(45),** la luminescence issue de la pastille réactive **(32)** de sorte que l'analyseur d'oxygène puisse déterminer le taux d'oxygène du produit **(5)** ou du produit neutre **(11)** contenu à l'intérieur de la cuve.

4. Tireuse rotative selon l'une des revendications 1 à 3, **caractérisée en ce qu'**elle comporte une unité d'enregistrement et de visualisation **(53)** des données fournies par l'analyseur d'oxygène **(45).**

5. Tireuse rotative selon la revendication 4, **caractérisée en ce qu'**elle comporte au moins un capteur de température montée sur la cuve **(4)** pour déterminer la température du produit **(5)** et/ou du produit neutre **(11)** à l'intérieur de la cuve **(4),** ce capteur de température étant relié à l'unité d'enregistrement et de visualisation **(53).**

6. Tireuse rotative selon la revendication 4 ou 5, **caractérisée en ce qu'**elle comporte au moins un capteur de pression montée sur la cuve **(4)** pour déterminer la pression du produit neutre **(11)** à l'intérieur de la cuve (4), ce capteur de pression étant relié à l'unité d'enregistrement et de visualisation **(53).**

7. Tireuse rotative selon l'une des revendications 4 à 6, **caractérisée en ce que** l'unité d'enregistrement et de visualisation **(53)** enregistre et/ou affiche le taux d'oxygène du produit **(5)** et/ou du produit neutre **(11)** en fonction du temps.

8. Tireuse rotative selon l'une des revendications 4 à 7, **caractérisée en ce que** l'unité d'enregistrement et de visualisation **(53)** enregistre et/ou affiche le taux d'oxygène du produit **(5)** et/ou du produit neutre **(11)** en fonction du temps, de la température mesurée et/ou de la pression mesurée.

9. Tireuse rotative selon l'une des revendications 4 à 8, **caractérisée en ce que** l'unité d'enregistrement et de visualisation **(53)** comporte un port de communication permettant le transfert des informations enregistrées.

10. Tireuse rotative selon l'une des revendications 1 à 9, **caractérisée en ce qu'**elle comporte au moins un analyseur d'une grandeur physique relié par une liaison, à un détecteur de grandeur physique, fixé sur la cuve en traversant la paroi pour mesurer la grandeur physique présente dans le produit **(5)** ou le ciel gazeux **(13)** contenu à l'intérieur de la cuve **(4).**

11. Tireuse rotative selon l'une des revendications 1 à 10, **caractérisée en ce que** l'analyseur d'oxygène **(45)** est monté sur un joint tournant **(46)** monté sur l'axe de rotation **(3)** de la cuve **(4).**

## Patentansprüche

1. Umlaufende Flaschenfüllmaschine, die zu einer Abfüllanlage gehört und wenigstens einen Behälter zur Lagerung (4) einer Menge eines abzufüllenden Produkts (5) umfasst, der einerseits eingangseitig mit einem Kreis (7) zur Bereitstellung von Produkt (5) und ausgangseitig mit einer Reihe von Tüllen zum Füllen (15) von Flaschen (16) mit dem Produkt sowie andererseits mit einem Kreis (9) zur Bereitstellung eines neutralen Produkts (11) verbunden ist, um zu ermöglichen, innerhalb des Behälters ein Volumen (13) aus neutralem Produkt oberhalb der Menge des Produkts (5) zu erzeugen, **dadurch gekennzeichnet, dass** sie wenigstens eine erste Vorrichtung zur Messung des Sauerstoffs (21) umfasst, die einen Sauerstoffanalysator (45) aufweist, der über einen Lichtwellenleiter (38) mit einem ersten Sauerstoffdetektor (22) verbunden ist, welcher unter dichtem Durchgreifen der Wand des Behälters an dem Behälter (4) befestigt ist, wobei der Sauerstoffdetektor (22) wenigstens ein auf Sauerstoff reagierendes Plättchen (32) umfasst, das sich innerhalb des Behälters erstreckt, um mit dem abzufüllenden Produkt (5) oder dem neutralen Produkt (11) in Kontakt zu sein.

2. Umlaufende Flaschenfüllmaschine nach Anspruch 1, **dadurch gekennzeichnet, dass** sie eine erste (21) und eine zweite (25) Vorrichtung zur Messung des Sauerstoffs umfasst, die einen ersten (22) bzw. einen zweiten (26) Sauerstoffdetektor aufweisen, welche unter dichtem Durchgreifen der Wand des Behälters an dem Behälter (4) befestigt sind, wobei die Sauerstoffdetektoren (22, 26) jeweils wenigstens ein auf Sauerstoff reagierendes Plättchen (32) umfassen und an dem Behälter derart angebracht sind, dass das Plättchen eines Detektors mit dem abzufüllenden Produkt (5) in Kontakt ist, während das Plättchen des anderen Detektors mit dem neutralen Produkt (11) in Kontakt ist.

3. Umlaufende Flaschenfüllmaschine nach Anspruch 1 oder 2, **dadurch gekennzeichnet, dass** der Sauerstoffanalysator (45) eine Quelle zur Erzeugung eines Lichts umfasst, das bis zu dem auf Sauerstoff reagierenden Plättchen (32) über den Lichtwellenleiter (38) geleitet wird, der die aus dem reaktiven Plättchen (32) stammende Lumineszenz bis zu dem Sauerstoffanalysator (45) zurückleitet, so dass der Sauerstoffanalysator den Sauerstoffgehalt des Produkts (5) oder des neutralen Produkts (11), das in dem Behälter enthalten ist, bestimmen kann.

4. Umlaufende Flaschenfüllmaschine nach einem der Ansprüche 1 bis 3, **dadurch gekennzeichnet, dass** sie eine Einheit zur Speicherung und zur Anzeige (53) der durch den Sauerstoffanalysator (45) gelieferten Daten umfasst.

5. Umlaufende Flaschenfüllmaschine nach Anspruch 4, **dadurch gekennzeichnet, dass** sie wenigstens einen an dem Behälter (4) angebrachten Temperaturfühler umfasst, um die Temperatur des Produkts (5) und/oder des neutralen Produkts (11) innerhalb des Behälters (4) zu bestimmen, wobei dieser Temperaturfühler mit der Speicher- und Anzeigeeinheit (53) verbunden ist.

6. Umlaufende Flaschenfüllmaschine nach Anspruch 4 oder 5, **dadurch gekennzeichnet, dass** sie wenigstens einen an dem Behälter (4) angebrachten Druckfühler umfasst, um den Druck des neutralen Produkts (11) innerhalb des Behälters (4) zu bestimmen, wobei dieser Druckfühler mit der Speicher- und Anzeigeeinheit (53) verbunden ist.

7. Umlaufende Flaschenfüllmaschine nach einem der Ansprüche 4 bis 6, **dadurch gekennzeichnet, dass** die Speicher- und Anzeigeeinheit (53) den Sauerstoffgehalt des Produkts (5) und/oder des neutralen Produkts (11) in Abhängigkeit von der Zeit speichert und/oder anzeigt.

8. Umlaufende Flaschenfüllmaschine nach einem der Ansprüche 4 bis 7, **dadurch gekennzeichnet, dass** die Speicher- und Anzeigeeinheit (53) den Sauerstoffgehalt des Produkts (5) und/oder des neutralen Produkts (11) in Abhängigkeit von der Zeit, der gemessenen Temperatur und/oder des gemessenen Drucks speichert und/oder anzeigt.

9. Umlaufende Flaschenfüllmaschine nach einem der Ansprüche 4 bis 8, **dadurch gekennzeichnet, dass** die Speicher- und Anzeigeeinheit (53) einen Kommunikationsport umfasst, der die Übertragung der gespeicherten Informationen ermöglicht.

10. Umlaufende Flaschenfüllmaschine nach einem der Ansprüche 1 bis 9, **dadurch gekennzeichnet, dass** sie wenigstens einen Analysator für eine physikalische Größe umfasst, der über eine Verbindung mit einem Detektor für eine physikalische Größe verbunden ist, welcher unter Durchgreifen der Wand an dem Behälter befestigt ist, um die physikalische Größe zu messen, die in dem Produkt (5) oder dem Gasvolumen (13), welches in dem Behälter (4) enthalten ist, vorliegt.

11. Umlaufende Flaschenfüllmaschine nach einem der Ansprüche 1 bis 10, **dadurch gekennzeichnet, dass** der Sauerstoffanalysator (45) an einer an der Rotationsachse (3) des Behälters (4) angebrachten Drehverbindung (46) montiert ist.

## Claims

1. A rotary dispenser forming part of a bottling line and including at least one storage tank (4) for storing a volume of product (5) for bottling, connected firstly to an inlet circuit (7) for delivering the product (5) and to a series of outlet filler spouts (15) for filling bottles (16) with said product, and secondly to a circuit (9) for delivering an inert fluid (11) for creating a blanket (13) of inert fluid inside the tank above the volume of the product (5), the dispenser being **characterized in that** it includes at least a first oxygen measurement device (21) comprising an oxygen analyzer (45) connected via an optical fiber (38) to a first oxygen detector (22) fastened to the tank (4) to pass through the wall of the tank in leaktight manner, the oxygen detector (22) comprising at least one oxygen-reactive pellet (32) extending inside the tank to be in contact with the product (5) for bottling or with the inert fluid (11).

2. A rotary dispenser according to claim 1, **characterized in that** it includes first and second oxygen measurement devices (21, 25) respectively comprising first and second oxygen detectors (22, 26) fastened to the tank (4) to pass through the wall of the tank in leaktight manner, each oxygen detector (22, 26) comprising at least one oxygen-reactive pellet (32) and being mounted on the tank in such a manner that the pellet of one detector is in contact with the product (5) for bottling while the pellet of the other detector is in contact with the inert fluid (11).

3. A rotary dispenser according to claim 1 or claim 2, **characterized in that** the oxygen analyzer (45) includes a source for producing light that is conveyed to the oxygen-reactive pellet (32) by the optical fiber (38), which returns the luminescence emitted by the reactive pellet (32) to the oxygen analyzer (45), thereby enabling the oxygen analyzer to determine the oxygen content of the product (5) or of the inert fluid (11) contained inside the tank.

4. A rotary dispenser according to any one of claims 1 to 3, **characterized in that** it includes a storage and display unit (53) for storing and displaying data delivered by the oxygen analyzer (45).

5. A rotary dispenser according to claim 4, **characterized in that** it includes at least one temperature sensor mounted on the tank (4) to determine the temperature of the product (5) and/or of the inert fluid (11) inside the tank (4), the temperature sensor being connected to the storage and display unit (53).

6. A rotary dispenser according to claim 4 or claim 5, **characterized in that** it includes at least one pressure sensor mounted on the tank (4) to determine the pressure of the inert fluid (11) inside the tank (4), the pressure sensor being connected to the storage and display unit (53).

7. A rotary dispenser according to any one of claims 4 to 6, **characterized in that** the storage and display unit (53) stores and/or display the oxygen content of the product (5) and/or of the inert fluid (11) as a function of time.

8. A rotary dispenser according to any ane of claims 4 to 7, **characterized in that** the storage and display unit (53) stores and/or displays the oxygen content of the product (5) and/or of the inert fluid (11) as a function of time, the measured temperature, and/or the measured pressure.

9. A rotary dispenser according to any one of claims 4 to 8, **characterized in that** the storage and display unit (53) includes a communications port enabling the stored information to be transferred.

10. A rotary dispenser according to any one of claims 1 to 9, **characterized in that** it includes at least one analyzer of a physical magnitude connected via a connection to a physical magnitude detector fastened to the tank to pass through the wall in order to measure the physical magnitude present in the product (5) or the gas blanket (13) contained inside the tank (4).

11. A rotary dispenser according to any one of claims 1 to 10, **characterized in that** the oxygen analyzer (45) is mounted on a rotary gasket (46) mounted on the axis of rotation (3) of the tank (4).
